# EUROPÄISCHE PATENTSCHRIFT

(11) **EP 2 186 988 B1**
(45) Veröffentlichungstag und Bekanntmachung des Hinweises auf die Patenterteilung: **08.04.2015**
(21) Anmeldenummer: 09014021.1
(22) Anmeldetag: 09.11.2009
(51) Int. Cl.: E06B 9/266, E06B 9/327, E06B 9/54

(54) **Raffstore-Jalousie mit einer Montagevorrichtung sowie Montageverfahren**
Venetian blind with a mounting device and mounting method
Store à lamelles avec un dispositif de montage et procédé de montage

(30) Priorität: 13.11.2008 DE 102008057311; 23.03.2009 DE 102009014092
(43) Veröffentlichungstag der Anmeldung: 19.05.2010
(73) Patentinhaber: Eurosun AG, 281 63 Kostelec nad Cernými Lesy (CZ)
(72) Erfinder: Elsner, Fred, 25101 Ricany (CZ); Eckhardt, Reiner, 40822 Mettmann (DE); Svoboda, Jiri, 28002 Ovcáry (CZ)
(74) Vertreter: Binder, Armin

(56) Entgegenhaltungen:
- DE-A1- 3 444 238
- DE-A1-102005 003 483
- DE-A1-102006 004 493
- DE-U1- 29 500 510
- DE-U1- 29 818 929
- DE-U1-202004 005 166

## Beschreibung

Die Erfindung betrifft eine Raffstore-Jalousie mit einer Montagevorrichtung und ein Montageverfahren für diese Raffstore-Jalousie.

Raffstore-Jalousien, die an Gebäuden zum Schutz vor Sonneneinstrahlung und der damit verbundenen Wärmeentwicklung oder zum Abschatten eines Raumes angebracht werden, sind bereits bekannt. Des Weiteren ist es bekannt, dass diese Raffstore-Jalousien über ein Schienensystem verfügen können, welches eine störende Bewegung der Raffstore-Jalousie aufgrund eines Luftzuges verhindern kann, falls diese an der Außenwand eines Gebäudes angebracht sind.

Meist werden diese Raffstore-Jalousien, im Folgenden kurz Jalousien genannt, in Einzelteilen zu ihrem Bestimmungsort transportiert und dort im Zuge der endgültigen Montage am Einbauort zusammengesetzt. Erst dann ist eine funktionierende Baueinheit vorhanden. Das bedeutet einerseits einen erhöhten Transportaufwand, und andererseits einen größeren Aufwand bei der eigentlichen Montage, beispielsweise durch zusätzlich benötigtes Werkzeug. Sollen Jalousien an eine Außenwand eines Gebäudes montiert werden und dies nicht ausschließlich im Erdgeschoß, wird zum Beispiel ein entsprechendes Gerüst benötigt. Dadurch entstehen auch noch zusätzliche Kosten, wobei die Montage auf einem Gerüst aufwendiger und gefährlicher ist und es aus diesem Grund wünschenswert ist, die Montagedauer kurz zu halten.

Aus Druckschrift DE 10 2005 003 483 A1 ist eine Raffstore-Jalousie bekannt, welche parallele Lamellen aufweist, die mit seitlichen Führungsansätzen eine hinterschnittene Führungsnut in seitlichen Führungsschienen hintergreifen, die je aus einer Halterungsschiene und wenigstens einer die hinterschnittene Führungsnut bildenden Einsatzschiene aus Kunststoff zusammengesetzt sind, wobei die Einsatzschienen bei aufgezogenem Behang jeweils mit ihrem *vom* Behang entfernteren Ende aus dem *vom* Behang freigegebenen Längsabschnitt der zugehörigen Halterungsschienen ausbiegbar und ausziehbar sind. Eine solche Jalousie muss aufwendig in ihren wesentlichen Bestandteilen an beziehungsweise vor Fenstern und Türen montiert und zusammengesetzt werden. Die Möglichkeit einer Vormontage und anschließender Anbringung der vormonierten Jalousie mit Hilfe einer Montagevorrichtung ist nicht vorgesehen.

Aus der Druckschrift DE 34 44 238 A1 ist eine Lamellen-Jalousie zur Außenmontage, mit gebäudefest anzubringenden, seitlichen Führungsschienen für die Lamellen und mit einer oberen, die Aufzugsmechanik enthaltenden, ebenfalls gebäudefest anzubringenden Kopfleiste bekannt, wobei
- die Führungsschienen als Stützen der Kopfleiste ausgebildet und mit der Kopfleiste als nach unten offener, selbsttragender U-Rahmen zusammengefasst sind,
- der U-Rahmen lediglich im Bereich der Führungsschienen mit Befestigungsmitteln zur gebäudeseitigen Anbringung versehen ist.

Zur vereinfachten Montage wird in der Druckschrift DE 34 44 238 A1 vorgeschlagen, an der Hauswand an vier unzusammenhängenden Punkten Klemmkonsolen anzubringen, an die mit Hilfe einer relativ komplizierten Klemmvorrichtung die vormontierte Jalousie mit ihren seitlichen Führungsschienen angeklemmt werden muss, wobei die Kopfleiste frei auf den Führungsschienen sitzt. Eine solche Montagevorrichtung erfordert einerseits eine aufwendige Vermessung und Platzierung der punktuell angeordneten vier Klemmvorrichtungen, die aufwendige Herstellung der komplizierten Klemmvorrichtung und sehr stabile Führungsleisten, da diese lediglich punktuell gehalten werden und außerdem die Kopfleiste tragen müssen.

Es ist daher Aufgabe der Erfindung eine Raffstore-Jalousie mit einer Montagevorrichtung und ein damit verbundenes Montageverfahren für eine Raffstore-Jalousie mit einer dazugehörigen Antriebsvorrichtung zu beschreiben, welche ein möglichst vollständiges Zusammensetzen der Raffstore-Jalousie an ihrem Produktionsort ermöglichen, so dass die endgültige Montage an einer Außenwand eines Gebäudes oder Ähnlichem möglichst einfach und schnell ohne umfangreiche Zusammenbauarbeiten vollzogen werden kann. Eine schnelle und unkomplizierte Montage ist vor allem bei Arbeiten in großer Höhe wünschenswert. Als positiver Nebeneffekt sollen dadurch Kosten, zum Beispiel beim Transportaufwand, eingespart werden.

Diese Aufgabe wird durch die Merkmale der unabhängigen Patentansprüche gelöst. Vorteilhafte Weiterbildungen der Erfindung sind Gegenstand untergeordneter Ansprüche.

Der Erfinder hat erkannt, dass es möglich und auch besonders günstig ist, eine Raffstore-Jalousie weitestgehend an ihrem Produktionsort vorzumontieren, so dass die Montage am eigentlichen Bestimmungsort durch ein einfaches Steck- und Schienensystem stark vereinfacht wird.

Entsprechend diesem Grundgedanken schlägt der Erfinder eine Raffstore-Jalousie mit einer Montagevorrichtung vor, welches aufweist:
- zwei Grundschienen, die an einem Befestigungsuntergrund kraftschlüssig und parallel ausgerichtet zu befestigen sind,
- eine vormontierte Systemeinheit, die auf die Grundschienen aufgesteckt ist, wobei die Systemeinheit aus einer Blende, zwei seitlich angeordneten Steckhaltern, einem Raffstorebehang bestehend aus einer Vielzahl von Lamellen, die an ihren Längsenden Führungsstifte aufweisen, und einem Antriebssystem, aufweisend mindestens ein Getriebe und mindestens zwei Aufwickelvorrichtungen, und
- zwei Behangführungsschienen, in die die Führungsstifte der Lamellen eingreifen können und die an den Grundschienen befestigt sind.

Die bereits bei der Vormontage am Produktionsort an der Blende befestigten Steckhalter dienen zum Aufnehmen dieser Systemeinheit und ihrer Befestigung an den Grundschienen, wobei die Befestigung an den Grundschienen erst vor Ort bei der eigentlichen Montage durchgeführt wird. Eine entsprechend vorteilhafte Formgebung des Steckhalters sieht vor, dass der Steckhalter ein Steckteil, eine Schiene, ein Mittelteil und eine Deckplatte aufweisen kann. Das idealerweise länglich ausgebildete Steckteil kann in die Grundschiene gesteckt werden, wobei die senkrecht zum Steckteil ausgeführte Schienenplatte eine stabile Positionierung des Steckhalters in der Grundschiene ermöglicht. In dem Mittelteil kann eine Aussparung vorgesehen sein, in der das Getriebe eines Elektromotors oder eines mechanischen Kurbelantriebs der Raffstore-Jalousie angeordnet werden kann. Die waagerecht gestaltete Deckplatte kann an der Blende zum Beispiel durch Schrauben befestigt werden. Insgesamt können die Steckhalter so die gesamte statische Last des Raffstorebehanges aufnehmen und an die an einem Gebäude befestigten Grundschienen abgeben.

Grundsätzlich kann der Steckhalter, das heißt die vormontierte Systemeinheit, von vorne oder von oben in die Grundschiene gesteckt werden. Je nach den baulichen Voraussetzungen, beispielsweise ein eng beabstandeter Dachsturz, kann es vorteilhaft sein, wenn die Grundschiene an ihrem oberen Ende nach vorne hin ausgeklinkt ist, so dass ein Aufstecken des Steckhalters von vorne möglich ist. Bestehen keine Platzprobleme bei der endgültigen Montage vor Ort, kann der Steckhalter natürlich auch von oben auf die Grundschiene gesteckt werden, wobei es in diesem Fall vorteilhaft ist, wenn die Grundschiene nach vorne geschlossen ist. Die Steckhalter können dann beispielsweise durch Bolzen oder Schrauben an der Grundschiene fixiert und so gegen Ausheben gesichert werden.

Um die Jalousie am Schluss der Montage individuell an die Gegebenheiten des Befestigungsuntergrundes und der jeweiligen Tür oder dem Fenster anzupassen, kann es günstig sein, den Steckhalter mit einem Profilelement zur Höhenjustierung des Raffstorebehangs zu versehen. In einer vorteilhaften Variante kann das Profilelement als Greifer mit zwei gegenüberliegend angeordneten Greifarmen ausgeführt sein. Die Greifarme können dann den Raffstorebehang umfassen und beispielsweise durch Stellschrauben die Befestigungshöhe des Raffstorebehanges relativ zur Blende variieren.

Für Jalousien, die an den Außenwänden von Gebäuden angebracht werden und deren Lamellen im herabgelassenen Zustand demnach auch Luftbewegungen ausgesetzt sind, ist es generell sinnvoll, die Lamellen an ihren Längsenden zu fixieren. Allerdings darf hierbei ihre Beweglichkeit in der Vertikalen nicht eingeschränkt werden. Dafür kann es vorteilhaft sein, wenn die Behangführungsschienen einen C-förmigen Querschnitt und die Führungsstifte an den Lamellen an ihren Längsenden eine Verdickung aufweisen. Diese Verdickungen an den Enden der Führungsstifte verhindern ein Herausrutschen aus den Behangführungsschienen, so dass die Führungsstifte durch einen Luftzug nicht herausgezogen werden können, aber weiterhin innerhalb der Schiene beweglich sind.

Eine bevorzugte Variante der Erfindung sieht vor, dass mehrere Raffstore-Jalousien nebeneinander angeordnet werden können. Beispielsweise kann dies an einer Gebäudewand mit einer Fensterfront aus vielen einzelnen dicht nebeneinander angeordneten Fenstern der Fall sein. Dann kann für zwei nebeneinander angeordnete Jalousien jeweils eine gemeinsame Grundschiene in der Mitte der beiden Jalousien verwendet werden, wobei die Steckhalter an den nebeneinander liegenden Seiten der zwei Jalousien in die eine Grundschiene gesteckt und spiegelbildlich zueinander ausgebildet werden können.

In einer anderen vorteilhaften Ausführung der Erfindung kann diese Jalousie zusätzlich über ein Rollo zum Schutz vor Insekten, nachstehend Insektenrollo genannt, verfügen. Dieses Insektenrollo kann zwischen dem Befestigungsuntergrund, also einer Hauswand beispielsweise, und der Raffstore-Jalousie angeordnet werden, wobei sinnvollerweise, um die Funktion der Raffstore-Jalousie vollständig zu erhalten, der Raffstorebehang nach außen versetzt wird.

Dazu können die Grundschienen nach außen hin verlängert werden, um auch Führungsleisten zur Aufnahme des Insektenrollos aufnehmen zu können. In diesen Führungsleisten können dann vorteilhafterweise die Seiten des Insektenrollos zur Führung während dem Auf- und Abwickeln und zur stabilisation, zum Beispiel bei wind, positioniert werden.

Diese Führung ist sinnvoll, da die typischen Materialien des Tuchbehangs von Insektenrollos sehr leicht sind und demnach besonders anfällig auf jegliche Luftbewegungen. Um eine weitere Stabilisierung des Insektenrollos zu erreichen, ist es möglich, am unteren Ende des Tuchbehangs vorteilhafterweise über die gesamte Breite einen sogenannten Fallstab anzubringen. Dieser Fallstab kann beispielsweise aus Aluminium oder Kunststoff gefertigt sein. Er hält durch sein Gewicht den Tuchbehang straff, erleichtert so das Auf- und Abwickeln und macht den Tuchbehang weniger anfällig für Luftbewegungen.

Zum Auf- und Abwickeln kann das Insektenrollo vorzugsweise eine eigene Antriebseinheit, bestehend aus entweder einer Federwelle oder einem Elektromotor und einer Tuchwelle, aufweisen, wobei es günstig ist, die Antriebseinheit in der Tuchwelle in der Blende der Raffstore-Jalousie zu positionieren, um Platz und Material zu sparen. Auf diese Weise kann das Insektenrollo im aufgerollten Zustand vollständig von der Blende verdeckt werden.

Für die Lagerung der Tuchwelle bestehen mehrere Varianten. In einer Variante kann an jeder Seite der Tuchwelle ein an dem Steckhalter befestigtes, beispielsweise aufgeschraubtes oder aufgenietetes, Lagerblech vorgesehen sein. Diese Variante eignet sich besonders gut für ein nachträgliches Anbringen eines Insektenrollos an eine bestehende und bereits montierte Raffstore-Jalousie. Selbstverständlich kann es auch bei der Vormontage einer Raffstore-Jalousie am Herstellungsort eingesetzt werden.

Eine andere Variante sieht vor, dass zur Aufnahme der Tuchwelle in die Steckhalter eine Wellenlageraufnahme integriert ist. Der Steckhalter wird also bereits mit einer Wellenaufnahme gefertigt. Diese Art der Befestigung eignet sich, wenn die Raffstore-Jalousie zusammen mit dem Insektenrollo montiert wird.

Bevorzugterweise kann die beschriebene Raffstore-Jalousie mit einer Montagevorrichtung durch ein Montageverfahren mit den nachfolgenden Montageschritten montiert werden:
- Kraftschlüssiges Befestigen von zwei Grundschienen je vorgesehener Raffstore-Jalousie an einem Befestigungsuntergrund,
- Aufstecken der vormontierten Systemeinheit auf die Grundschienen und Sichern gegen Ausheben,
- Auffädeln der Behangführungsschienen von unten auf die an den Längsenden der Lamellen befindlichen Führungsstifte und
- Befestigen der Behangführungsschienen an den Grundschienen.

Dieses Montageverfahren ist aufgrund der nahezu vollständigen Vormontage am Herstellungsort einfach durchzuführen, und ermöglicht in wenigen Schritten das schnelle Anbringen einer Jalousie an einer Hauswand beziehungsweise Fassade oder auf einem Fenster, wobei die Montage der Grundschienen durch eine Montagehilfe noch weiter erleichtert werden kann.

Diese Montagehilfe kann vorteilhafterweise aus einem Teleskopgestänge und links und rechts jeweils einem Steckteil, welches dem Steckteil des Steckhalters nachempfunden und an die Dimensionen der Grundschiene angepasst ist, bestehen. Die Länge des Teleskopgestänges kann vorteilhafterweise auf die Breite des Fensters beziehungsweise der beabsichtigten Breite der zu montierenden Jalousie eingestellt und arretiert werden.

Die Montage der Grundscheinen an der Fassade mit Hilfe der Montagehilfe kann wie folgt durchgeführt werden:
- Einstellen des Teleskopgestänges auf die beabsichtigte Breite der Jalousie und Arretieren,
- Aufstecken der Montagehilfe auf die linke und rechte Grundschiene,
- Anhalten der Montagehilfe samt Grundschienen an die Fassade, und
- Markieren der Befestigungspositionen an der Fassade.
   Optional können auch zwei Montagehilfen auf die Grundschienen
- also oben und unten - gesteckt werden, so dass sich eine insgesamt stabilere Rahmen-Konstruktion ergibt.
   Im Folgenden wird die Erfindung anhand der bevorzugten Beispiele mit Hilfe der Figuren näher beschrieben, wobei darauf hingewiesen wird, dass nur die für das unmittelbare Verständnis der Erfindung wesentlichen Elemente gezeigt sind. Hierbei werden folgende Bezugszeichen verwendet: 1: Steckhalter; 2: Grundschiene; 3: Kopfleiste des Raffstorebehanges; 4: Blende; 5: Behangführungsschiene; 6: Lamellen; 7: Führungsstift; 8: Getriebe; 8.1: Aufwickelvorrichtung; 9: Steckteil; 10: Schienenplatte; 11: Mittelteil; 12: Deckplatte; 13: Getriebeaussparung; 14: Greifarm; 15: Befestigungsuntergrund; 16: Stellschrauben des Greifarms; 17: Behangbefestigungslöcher ; 18: durchbohrte Distanzstücke; 19: Antriebswelle; 20: Hohlwelle; 21: wandseitige Wange; 22: frontseitige Wange; 23: Aussparung des Kurbelantriebs; 24: Führungsleiste; 25: Tuchwelle; 26: Lagerblech; 27: Tuchbehang; 28: Fallstabanschlag; 29: Fallstab; 30: Aussparung für Tuchwellenlager; 31: Befestigungslöcher im Lagerblech; 32: Schrauben; 33: integrierte Wellenlageraufnahme; 34: Montagehilfe; 35: Steckteil der Montagehilfe; 36: Teleskopgestänge; 37: Arretierungsvorrichtung; 38: Löcher.

Es zeigen im Einzelnen:
- FIG 1:: Rückansicht einer Raffstore-Jalousie mit Montagesystem mit Projektionen aller Bauteile, außer dem Lamellenbehang;
- FIG 2:: Horizontaler Schnitt durch eine Raffstore-Jalousie auf Höhe der Lamellen;
- FIG 3:: Draufsicht eines horizontalen Schnitts durch eine Raffstore-Jalousie auf Höhe der Kopfleiste ohne Raffstorebehang mit Projektionen aller Bauteile;
- FIG 4:: Vertikaler Schnitt durch eine Raffstore-Jalousie mit Projektionen aller Bauteile;
- FIG 5:: Seitenansicht eines Steckhalters;
- FIG 6:: Rückansicht einer Raffstore-Jalousie mit Montagesystem mit Projektionen aller Bauteile gemäß der Figur 1 mit Insektenrollo;
- FIG 7:: Vertikaler Schnitt durch eine Raffstore-Jalousie mit Insektenrollo;
- FIG 8:: Horizontaler Schnitt durch eine Grundschiene mit Behangführungsschiene und Führungsleiste;
- FIG 9:: Horizontaler Schnitt durch eine Raffstore-Jalousie mit Insektenrollo auf Höhe der Lamellen und des Tuchbehangs;
- FIG 10:: Schnitt durch einen Steckhalter mit Lagerblech und Zentrierleiste;
- FIG 11:: Seitenansicht eines Steckhalters mit Lagerblech und Zentrierleiste;
- FIG 12:: Draufsicht eines Lagerblechs;
- FIG 13:: Vertikaler Schnitt durch ein Lagerblech;
- FIG 14:: Schnitt durch einen Steckhalter mit integrierter Wellenlageraufnahme;
- FIG 15:: Seitenansicht eines Steckhalters mit integrierter Wellenlageraufnahme;
- FIG 16:: Schematische Darstellung des von oben Aufstecken eines Steckhalters in die Grundschiene im Querschnitt;
- FIG 17:: Schematische Darstellung des Aufstecken eines Steckhalters von vorne in die Grundschiene im Querschnitt;
- FIG 18:: Montagehilfe mit Grundschienen.

Die **Figur 1** zeigt die Rückansicht einer Raffstore-Jalousie mit einer Montagevorrichtung im zusammengesetzten Zustand. Es sind auch alle verdeckten Bauteile in ihren Projektionen abgebildet. Zu sehen ist rechts eine vollständige Jalousie mit zwei Grundschienen 2 und links eine teilweise gezeigte Jalousie mit einer Grundschiene 2. Im Folgenden wird nur auf die vollständig abgebildete Jalousie eingegangen, wobei der Aufbau und die Funktionsweise der teilweise abgebildeten Jalousie analog ist.

Im oberen Bereich ist eine vormontierte Systemeinheit bestehend aus einer schematisch dargestellten Raffstore-Kopfleiste 3 mit einem Getriebe 8, wobei zur besseren Übersicht das Paket der Lamellen nicht gezeigt wird, einer Blende 4 und zwei beidseitig angebrachten Steckhaltern 1 gezeigt. Die Antriebsvorrichtung beinhaltet das Getriebe 8 und in der gezeigten Ausführung zwei Aufwickelvorrichtungen 8.1 je Jalousie. Die gesamte Systemeinheit wird mit Hilfe der Steckhalter 1 in die Grundschienen 2 gesteckt. Dabei ist die Blende 4 und die Raffstore-Kopfleiste 3 mit dem Getriebe 8 und mit dem Raffstorebehang an den Steckhaltern 1 befestigt.

Das Getriebe 8 der Jalousie kann beispielsweise von einem Elektromotor oder einem mechanischen Kurbelantrieb über eine Handkurbel angetrieben werden. Es besitzt eine Antriebwelle, die in einer über die gesamte Breite der Jalousie durchgehende Hohlwelle 20 eingesteckt ist, wobei über die Antriebswelle die Aufwickelvorrichtungen 8.1 angetrieben werden. Das Getreibe 8 kann an jeder Position entlang der Hohlwelle 20 positioniert werden, auch im Bereich der Aufwickelvorrichtungen 8.1, deren Seitenabstände zur Grundschiene entsprechend verändert werden. Entsprechend kann ein Kurbelantrieb mit einer Handkurbel auch an jeder Position entlang der Hohlwelle 20 angebracht werden. Die Positionierung des Getriebes 8 beziehungsweise die gewünschte Positionierung einer Handkurbel für den Kurbelantrieb kann zum Beispiel unter Berücksichtigung der Hausfassade, an der die Jalousie angebracht wird, ausgewählt werden. Damit keine Einschränkungen in den Randbereichen der Jalousie entstehen, können zwei unterschiedliche Ausführungen der Steckteile 1 verwendet werden. Diese Varianten werden in der Beschreibung zur Figur 5 weiter ausgeführt.

Zusätzlich kann die Antriebsvorrichtung eine mechanische Ankopplung aufweisen. Durch diese Ankopplung ist es möglich, mit Hilfe eines einzelnen Getriebes 8 und einer entsprechend verlängerten Antriebswelle und Hohlwelle 20 mehrere nebeneinander angebrachte Jalousien gleichzeitig zu bedienen. Möglich ist bei vielen nebeneinander angebrachten Jalousien auch eine Bildung von Jalousiegruppen, also zum Beispiel zwei benachbarte Jalousie-Paare oder Dreiergruppen.

Die Steckhalter 1 übertragen das gesamte Gewicht des Raffstorebehanges und der Blende 4 auf die Grundschienen 2, welche wiederum an einem hier nicht näher dargestellten Befestigungsgrund montiert sind. Des Weiteren befinden sich am oberen Teil der Steckhalter 1 jeweils zwei Greifarme 14, die zum Einen den Raffstorebehang zusätzlich fixieren und zum Anderen über Stellschrauben 16 eine Höhenjustierung des Raffstorebehanges ermöglichen, um eine optimale Anpassung an die jeweiligen Gegebenheiten des Fensters oder der Tür zu erreichen. Das genaue Aussehen der Steckhalter 1 wird in der Figur 5 ausführlich beschrieben.

Die oben beschriebene Kombination aus einem Steck- und Schienensystem für die Montage einer Raffstore-Jalousie erlaubt ein einfaches und schnelles Anbringen an einem Befestigungsuntergrund. Durch die weitestgehende Vormontage am Produktionsort sind am eigentlichen Bestimmungsort nur noch wenige Montageschritte durchzuführen: zuerst werden je Jalousie zwei Grundschienen 2 kraftschlüssig auf einem Untergrund befestigt. Danach kann die vormontierte Systemeinheit mit Hilfe der Steckhalter 1 je nach den baulichen Gegebenheiten in die Grundschienen 2 entweder von vorne oder von oben gesteckt werden und durch Anschrauben beispielsweise gegen ein Ausheben bei Belastung gesichert werden. Anschließend werden die Behangführungsschienen - in der Figur 1 nicht gezeigt - von unten auf die Führungsstifte an beiden Seiten der Lamellen aufgefädelt und in einem letzten Schritt an den Grundschienen 2 befestigt.

Die **Figur 2** zeigt einen horizontaler Schnitt A-A durch eine Raffstore-Jalousie gemäß der Figur 1 auf Höhe der Lamellen 6. Gegenüber der Figur 1 sind hier die Lamellen 6 bereits mit ihren Führungsstiften 7 in die Behängführungsschienen 5 eingefädelt und abgebildet. Es sind zwei nebeneinander angeordnete Lamellen 6 gezeigt, wobei die eine Lamelle 6 nur halb zu sehen ist. Die Behangführungsschienen 5 besitzen einen C-förmigen Querschnitt. Zum Einführen der Führungsstifte 7 werden die Behangführungsschienen 5 von unten auf die Führungsstifte 7 aufgeschoben. Durch eine Verdickung an den Enden der Führungsstifte 7 wird sichergestellt, dass diese nicht mehr aus der Führungsschiene herausrutschen können, sich allerdings in vertikaler Richtung, also beim Hoch- und Runterlassen der Jalousie, ungehindert bewegen können. Die Behangführungsschienen 5 sind an den Grundschienen 2 befestigt, welche wiederum an einem Befestigungsuntergrund 15 angebracht sind.

Die **Figur 3** zeigt die Draufsicht eines horizontalen Schnitts durch eine Raffstore-Jalousie auf Höhe der Kopfleiste mit dem Getriebe 8 ohne Raffstorebehang mit Projektionen aller Bauteile. Das Getriebe 8 ist in dieser Ausführung als von Hand zu kurbelndes Getriebe ausgeführt, wobei die eigentliche Handkurbel nicht gezeigt ist. Unterhalb der Steckhalter 1 befindet sich auf einer Seite die Kopfleiste mit dem Getriebe 8 des Raffstorebehanges. Durch Betätigung des Getriebes 8 können die Lamellen hoch gezogen und herunter gelassen werden, indem ein nicht dargestelltes Aufzugband, welches an einer ebenfalls nicht dargestellten mit der Antriebswelle verbundenen Aufwickel- und Wendeeinheit und an der untersten Lamelle befestigt ist, auf- oder abgewickelt wird. Beide Steckhalter 1 sind in die Grundschienen 2 gesteckt. An den Grundschienen sind zusätzlich die Behangführungsschienen 5 befestigt und abgebildet. Zur Vorderseite hin wird die Mechanik der Jalousie und das Lamellenpaket von der Blende 4 gegen Umwelteinflüsse abgeschirmt.

Die **Figur 4** zeigt einen vertikalen Schnitt B-B durch die Raffstore-Jalousie entsprechend der Figur 3 mit Projektionen aller Bauteile. In der Mitte befindet sich das Getriebe 8 mit der Aufwickelvorrichtung 8.1, welche in einer Aussparung 13 des Steckhalters 1 angeordnet ist. Im Zentrum des Getriebes 8 befindet sich die Antriebswelle 19, die in der über die Länge der Jalousie durchgehenden Hohlwelle 20 eingesteckt ist. Die Antriebswelle treibt die Aufwickelvorrichtung 8.1 an, so dass die Lamellen 6 durch ein Aufzugband, welches an der untersten Lamelle befestigt ist, hoch und runter gelassen werden können. Um den hier nicht näher dargestellten Raffstorebehang, der sich in der Projektion vor der Aufwickelvorrichtung 8.1 befindet, ist ein Profilelement in Form von zwei beidseitig angeordneten Greifarmen 14 abgebildet. Mit Hilfe von nicht näher gezeigten Stellschrauben an den Greifarmen 14 kann die Höhe des Raffstorebehangs relativ zur Blende 4 eingestellt werden. Die Blende 4 ist oberhalb des Raffstorebehanges an den Steckhaltern 1 befestigt und auf einer Seite, das heißt der Vorderseite der Jalousie, nach unten gezogen, so dass die dahinter liegenden Teile der Jalousie gegenüber der Umwelt abgeschirmt werden.

In der **Figur 5** ist eine Seitenansicht eines Steckhalters 1 schematisch abgebildet. Der Steckhalter 1 besteht aus einem Steckteil 9, einer Schienenplatte 10, einem Mittelteil 11 und einer Deckplatte 12. Im Mittelteil 11 befindet sich zum Einen eine Aussparung 13, in der das Getriebe des Raffstorebehangs angeordnet werden kann, und zum Anderen drei durchbohrte Distanzstücke 18, durch die gegebenenfalls die Steckhalter zweier benachbarter Jalousien form- und kraftschlüssig miteinander verschraubt werden können. Des Weiteren befinden sich am Mittelteil 11 zwei Wangen 21 und 22, wobei die Wange 21 wandseitig zum Befestigungsuntergrund und die Wange 22 frontseitig zum Befestigungsuntergrund am Mittelteil 11 ausgeformt ist. Die wandseitige Wange 21 weist eine Aussparung 23 auf, durch die der Kurbelantrieb zum Getriebe geführt werden kann.

Der Raffstorebehang kann mit Hilfe von an der Deckplatte 12 angebrachten Profilelementen zusätzlich in seiner Höhe relativ zur Deckplatte 12 verstellt werden. Die Profilelemente sind in dieser Figur nicht gezeigt. Zur Befestigung der Profilelemente, beispielsweise durch Anschrauben, befinden sich in der Deckplatte 12 zwei Behangbefestigungslöcher 17. Auf der Deckplatte 12 kann auch noch die hier nicht gezeigte Blende der Jalousie befestigt werden. Der untere Teil des Steckhalters 1 ist als längliches Steckteil 9 ausgebildet. Das Steckteil 9 kann zusammen mit dem angebrachten Raffstorebehang und der Blende von oben oder von vorne in eine nicht dargestellte Grundschiene gesteckt werden, wobei zur Stabilisierung des Steckhalters 1 in der Grundschiene die waagrecht ausgebildete Schienenplatte 10 dient.

Bei dem Steckteil 1 ist auch eine spiegelbildliche Ausführung möglich. Abhängig davon, an welcher Seite der Jalousie, also links oder rechts, das Steckteil 1 angebracht werden soll, können seine Bauteil entweder nach links oder rechts orientiert ausgestaltet werden.

Um wie bereits erwähnt eine beliebige Positionierung des Getriebes und dem damit verbundenen Kurbelantrieb über die gesamte Breite einer Jalousie zu ermöglichen, kann auch eine Ausführung des Steckteils 1 verwendet werden, bei der das senkrechte Mittelteil 11 auf der gegenüberliegenden Seite der Wangen 21 und 22 angeordnet ist. Damit kann der Kurbelantrieb beziehungsweise das Getriebe auch an einer Position angeordnet werden, bei dem sich in der hier gezeigten Ausführung das Mittelteil 11 befindet.

In einer weiteren Ausführungsform der Erfindung kann zusätzlich ein Insektenrollo zum Schutz vor Insekten angebracht werden. Das Montagesystem der Raffstore-Jalousie gemäß den Figuren 1 bis 5 bleibt dabei unverändert.

Die **Figur 6** zeigt die Rückansicht einer Raffstore-Jalousie gemäß der Figur 1. Zusätzlich befindet sich zwischen dem hier nicht sichtbaren Befestigungsuntergrund und der Raffstore-Jalousie ein Insektenrollo. Die wesentlichen Bestandteile dieses Insektenrollos sind die Tuchwelle 25 zum Aufwickeln des Tuchbehangs 27, auf jeder Seite ein Lagerblech 26, welches am Steckhalter 1 des Montagesystems befestigt ist und zum Aufnehmen der Tuchwelle 25 dient, und ein Fallstabanschlag 28. In dieser Darstellung ist der Tuchbehang 27 nur teilweise von der Tuchwelle 25 auf- beziehungsweise abgewickelt. Als seitliche Führung des Tuchbehangs 27 dient eine Führungsleiste 24, welche an der Grundschiene 2 des Montagesystems befestigt ist. Ihre Funktion entspricht der der hier nicht sichtbaren Behangführungsschiene der Raffstore-Jalousie.

Am unteren Ende des Tuchbehangs 27 befindet sich ein Fallstab - hier nicht sichtbar. Er beschwert zum einen den relativ leichten Tuchbehang 27, beispielsweise im Wind, und stabilisiert ihn zusätzlich in der Führungsleiste 24 beim Auf- und Abwickeln. Der Fallstabanschlag 28 kann individuell so eingestellt werden, dass der Fallstab 29 bis zur Unterkante Blende 4 einfährt und damit greifbar ist. Zum anderen verhindert der Fallstabanschlag 28 durch ein Stoppen des Fallstabes, dass der Tuchbehang 27 zu weit aufgewickelt wird und sich das untere Ende des Tuchbehangs 27 um die Tuchwelle wickelt und verheddert.

In der **Figur 7** ist ein horizontaler Schnitt C-C durch eine Raffstore-Jalousie mit Insektenrollo gezeigt. Die Bauteile der Raffstore-Jalousie entsprechen den gezeigten Bauteilen der Figur 2 jedoch ohne Lamellen.

Bei dieser Darstellung ist die Anordnung des Insektenrollos gut zu erkennen. Die Tuchwelle 25 befindet sich ungefähr auf gleicher Höhe wie die Antriebswelle 19 der Raffstore-Jalousie und wird ebenfalls von der Blende 4 nach vorne abgedeckt. In Projektion hinter der Tuchwelle 25 befindet sich der Steckhalter 1 mit dem Lagerblech 26. Das Lagerblech 26 kann zusammen mit den anderen Bauteilen der Raffstore-Jalousie entsprechend dem einfachen Montagesystem vormontiert und vor Ort mit dem Steckhalter 1 dann in die Grundschiene 2 gesteckt werden. Zusätzlich sind noch die Führungsleiste 24 des Insektenrollos und die Behangführungsschiene 5 des Raffstorebehangs, welche an der Grundschiene 2 befestigt sind, zu sehen.

Im rechten Teil der Zeichnung ist der Fallstabanschlag 28 zu sehen. Der Tuchbehang 27 ist soweit nach oben gerollt, dass der Fallstab 29 an seinem unteren Ende vom Fallstabanschlag 28 aufgehalten ist.

Die **Figur 8** zeigt einen horizontalen Schnitt durch eine Grundschiene 2 mit Behangführungsschiene 5 und Führungsleiste 24. In der **Figur 9** ist der in der Figur 8 gezeigte Schnitt auf Höhe der Lamellen 6 und des Tuchbehangs 27 gezeigt. Die Grundschiene 2 ist nach vorne - also vom Befestigungsuntergrund 15 weg - verlängert, um genügend Raum für das Insektenrollo zu schaffen und somit auch die Funktion der Raffstore-Jalousie aufrecht zu halten. Die Führungsleiste 24 ist wie die Behangführungsschiene 5 an der Grundschiene 2 befestigt und stabilisiert den Tuchbehang 27 durch eine seitliche Führung.

In den Figuren 10 und 11 ist jeweils ein Steckhalter 1 mit einem Lagerblech 26 und einer Führungsleiste 24 abgebildet. Die **Figur 10** zeigt einen vertikalen Schnitt und die **Figur 11** eine Seitenansicht. Das Lagerblech 26 befindet sich am Mittelteil 11 des Steckhalters 1 neben der Aussparung 13 für das Getriebe des Raffstorebehangs. Es kann beispielsweise aufgeschraubt oder aufgenietet werden. Diese Art der Befestigung eignet sich besonders gut für eine nachträgliche Montage des Insektenrollos an der Raffstore-Jalousie.

Die **Figur 12** zeigt die Draufsicht eines Lagerblechs 26. In der Mitte des Lagerblechs 26 befindet sich eine Aussparung 30 zum Aufnehmen der Tuchwelle. In dieser Variante kann das Lagerblech mit Hilfe von Schrauben durch die Befestigungslöcher 31 am Steckhalter montiert werden.

Die Schrauben 32 zur Befestigung des Lagerblechs 26 am Steckhalter sind in der **Figur 13** im vertikalen Schnitt durch das Lagerblech zu sehen.

Eine alternative Befestigungsmöglichkeit der Tuchwelle zeigen die Figuren 14 und 15. Die **Figur 14** zeigt einen Schnitt durch einen Steckhalter 1 mit integrierter Wellenlageraufnahme 33 und die **Figur 15** eine Seitenansicht desselben. Die Wellenlageraufnahme 33 beziehungsweise die Aussparung 30 für die Tuchwellenlagerung ist direkt bei der Fertigung des Steckhalters in das Mittelteil 11 eingegossen. Diese Art der Befestigung eignet sich besonders gut für eine Vormontage des Insektenrollos und der Raffstore-Jalousie.

Abhängig von den baulichen Gegebenheiten des Befestigungsuntergrundes der Jalousie, ist es praktisch, die Steckhalter mit der vormontierten Systemeinheit sowohl von oben als auch von vorne in die Grundschienen einstecken zu können. In den Figuren 16 und 17 sind diese Möglichkeiten schematisch dargestellt. Zu sehen ist jeweils eine Grundschiene 2 an einem Befestigungsuntergrund 15 und ein Steckhalter 1. In der **Figur 16** wird der Steckhalter 1 von oben in die Grundschiene 2 gesteckt. In der **Figur 17** ist die Grundschiene 2 an ihrem oberen Ende vorne ausgeklinkt, so dass der Steckhalter 1 von vorne eingesteckt werden kann. Die schematische Bewegungsrichtung ist jeweils mit einem Pfeil gekennzeichnet. Zum Sichern der Steckhalter beziehungsweise der eigentlich an den Steckhaltern befindlichen restlichen vormontierten Systemeinheit - in den Figuren 16 und 17 zur besseren Übersicht nicht dargestellt - weisen diese und die Grundschienen 2 Löcher 38 auf, durch die Bolzen oder Schrauben geführt werden können.

Die **Figur 18** zeigt zwei Montagehilfen 34 mit zwei Grundschienen 2. Die Steckteile 35 der Montagehilfen 34, welche den Steckteilen der Steckhalter entsprechen, sind in die Grundschienen 2 gesteckt worden. Zum Einstellen der Breite der Montagehilfe 34 verfügt diese über ein Teleskopgestänge 36, wobei diese mit der Arretierungsvorrichtung 37 fixiert werden.

Insgesamt wird mit der Erfindung also eine Raffstore-Jalousie mit einer Montagevorrichtung vorgeschlagen, aufweisend zwei Grundschienen, die an einem Befestigungsuntergrund kraftschlüssig und parallel ausgerichtet befestigt sind, einer vormontierten Systemeinheit einschließlich einem Antriebssystem, die auf die Grundschienen aufgesteckt ist, und zwei Behangführungsschienen, in die die Führungsstifte der Lamellen eingreifen können und die an den Grundschienen befestigt sind. Die beschriebene Raffstore-Jalousie mit einer Montagevorrichtung erlaubt eine einfache und schnelle Anbringung der Raffstore-Jalousie an einem Befestigungsuntergrund mit Hilfe eines Montageverfahrens mit folgenden Schritten:
- kraftschlüssiges Befestigen von zwei Grundschienen je vorgesehener Raffstore-Jalousie an einem Befestigungsuntergrund,
- Aufstecken der vormontierten Systemeinheit auf die Grundschienen und Sichern gegen Ausheben,
- Auffädeln der Behangführungsschienen von unten auf die an den Längsenden der Lamellen befindlichen Führungsstifte und
- Befestigen der Behangführungsschienen an den Grundschienen.

Es versteht sich, dass die vorstehend genannten Merkmale der Erfindung nicht nur in der jeweils angegebenen Kombination, sondern auch in anderen Kombinationen oder in Alleinstellung verwendbar sind, ohne den Rahmen der Erfindung zu verlassen.

### Bezugszeichenliste

- 1: Steckhalter
- 2: Grundschiene
- 3: Kopfleiste des Raffstorebehangs
- 4: Blende
- 5: Behangführungsschiene
- 6: Lamellen
- 7: Führungsstift
- 8: Getriebe
- 8.1: Aufwickelvorrichtung
- 9: Steckteil
- 10: Schienenplatte
- 11: Mittelteil
- 12: Deckplatte
- 13: Aussparung
- 14: Greifarm
- 15: Befestigungsuntergrund
- 16: Stellschrauben
- 17: Behangbefestigungslöcher
- 18: durchbohrte Distanzstücke
- 19: Antriebswelle
- 20: Hohlwelle
- 21: wandseitige Wange
- 22: frontseitige Wange
- 23: Aussparung des Kurbelantriebs
- 24: Führungsleiste
- 25: Tuchwelle
- 26: Lagerblech
- 27: Tuchbehang
- 28: Fallstabanschlag
- 29: Fallstab
- 30: Aussparung für Tuchwellenlagerung
- 31: Befestigungslöcher im Lagerblech
- 32: Schrauben
- 33: integrierte Wellenlageraufnahme
- 34: Montagehilfe
- 35: Steckteil der Montagehilfe
- 36: Teleskopgestänge
- 37: Arretierungsvorrichtung
- 38: Löcher

## Patentansprüche

1. Raffstore-Jalousie mit einer Montagevorrichtung, aufweisend:
1.1. zwei Grundschienen (2), die zur Montage der Raffstore-Jalousie an einem Befestigungsuntergrund (15) kraftschlüssig und parallel ausgerichtet befestigt werden,
1.2. eine vormontierte Systemeinheit, die zur Montage auf die Grundschienen (2) aufsteckbar ausgebildet ist, wobei die Systemeinheit aus einer Blende (4), zwei seitlich angeordneten Steckhaltern (1), einem Raffstorebehang bestehend aus einer Vielzahl von Lamellen (6), die an ihren Längsenden Führungsstifte (7) aufweisen, und einem Antriebssystem, aufweisend mindestens ein Getriebe (8) und mindestens zwei Aufwickelvorrichtungen (8.1), besteht,
1.3. zwei Behangführungsschienen (5), in die die Führungsstifte (7) der Lamellen (6) eingreifen können und die zur Montage an den Grundschienen (2) befestigt werden.

2. Raffstore-Jalousie gemäß dem voranstehenden Patentanspruch 1, **dadurch gekennzeichnet,** dass ein Steckhalter (1) ein Steckteil (9), eine Schienenplatte (10), ein Mittelteil (11) und eine Deckplatte (12) aufweist, um das Steckteil (9) in die Grundschiene (2) zu stecken, wobei die Schienenplatte (10) die Position des Steckhalters (1) auf der Grundschiene (2) stabilisiert, das Mittelteil (11) eine Aussparung (13) aufweist, in die das Getriebe (8) des Raffstorebehangs angeordnet werden kann, und die Deckplatte (12) mit der Blende (4) verbunden ist.

3. Raffstore-Jalousie gemäß einem der voranstehenden Patentansprüche 1 bis 2, **dadurch gekennzeichnet**, dass die Grundschiene (2) an ihrem oberen Ende an ihrer vom Befestigungsuntergrund (15) abgewandten Seite ausgeklinkt ist, um ein Aufstecken der Steckhalter (1) mit der vormontierten Systemeinheit von vorne zu ermöglichen.

4. Raffstore-Jalousie gemäß einem der voranstehenden Patentansprüche 1 bis 2, **dadurch gekennzeichnet**, dass die Grundschiene (2) an ihrem oberen Ende nach vorne geschlossen ist, um eine Aufstecken der Steckhalter (1) mit der vormontierten Systemeinheit von oben zu ermöglichen.

5. Raffstore-Jalousie gemäß dem voranstehenden Patentanspruch 2, **dadurch gekennzeichnet, dass** je Steckhalter (1) ein Profilelement zur Höhenjustierung des Raffstorebehangs vorgesehen ist.

6. Raffstore-Jalousie gemäß dem voranstehenden Patentanspruch 5, **dadurch gekennzeichnet, dass** das Profilelement in Form eines Greifers mit zwei Greifarmen (14) ausgebildet ist.

7. Raffstore-Jalousie gemäß einem der voranstehenden Patentansprüche 1 bis 6, **dadurch gekennzeichnet**, dass mindestens eine Grundschiene (2) dazu ausgebildet ist, eine weitere benachbart angeordnete Raffstore-Jalousien aufzunehmen.

8. Raffstore-Jalousie gemäß einem der voranstehenden Patentansprüche 1 bis 7, **dadurch gekennzeichnet,** dass ein Rollo zum Schutz vor Insekten, nachfolgend Insektenrollo genannt, vorgesehen ist.

9. Raffstore-Jalousie gemäß dem voranstehenden Patentanspruch 8, **dadurch gekennzeichnet,** dass das Insektenrollo zwischen der Raffstore-Jalousie und dem Befestigungsuntergrund (15) positioniert ist.

10. Raffstore-Jalousie gemäß einem der voranstehenden Patentansprüche 8 bis 9, **dadurch gekennzeichnet,** dass an den Grundschienen (2) Führungsleisten (24) zur Aufnahme des Insektenrollos vorgesehen sind.

11. Raffstore-Jalousie gemäß einem der voranstehenden Patentansprüche 8 bis 10, **dadurch gekennzeichnet**, dass das Insektenrollo eine eigene Antriebseinheit bestehend aus einer Federwelle aufweist.

12. Raffstore-Jalousie gemäß einem der voranstehenden Patentansprüche 8 bis 10, **dadurch gekennzeichnet,** dass das Insektenrollo eine eigene Antriebseinheit bestehend aus einem Elektromotor und einer Tuchwelle (25) aufweist.

13. Raffstore-Jalousie gemäß dem voranstehenden Patentanspruch 12, **dadurch gekennzeichnet,** dass die Tuchwelle (25) zur Lagerung an jeder Seite ein Lagerblech (26) aufweist, welches an dem Steckhalter (1) befestigt werden kann.

14. Raffstore-Jalousie gemäß dem voranstehenden Patentanspruch 12, **dadurch gekennzeichnet,** dass die Tuchwelle (25) zur Lagerung an jeder Seite eine Wellenlageraufnahme (33) aufweist, welche direkt in die Steckhalter (1) integriert ist.

15. Montageverfahren für eine Raffstore-Jalousie gemäß einem der voranstehenden Patentansprüche 1 bis 14, aufweisend die folgenden Verfahrensschritte:
15.1. kraftschlüssiges Befestigen von zwei Grundschienen (2) je vorgesehener Raffstore-Jalousie an einem Befestigungsuntergrund (15),
15.2. Aufstecken der vormontierten Systemeinheit auf die Grundschienen (2) und Sichern gegen Ausheben,
15.3. Auffädeln der Behangführungsschienen (5) von unten auf die an den Längsenden der Lamellen (6) befindlichen Führungsstifte (7) und
15.4. Befestigen der Behangführungsschienen (5) an den Grundschienen (2).

## Claims

1. Venetian blind with an installation device, having:
1.1. two basic rails (2), which, for the purpose of installing the venetian blind, are fastened on a fastening base (15) with force-fitting action and parallel orientation,
1.2. a preassembled system unit, which is designed, for installation purpose, such that it can be plugged onto the basic rails (2), wherein the system unit comprises a cover panel (4), two laterally arranged plug-in holders (1), a venetian-blind body, comprising a multiplicity of slats (6) having guide pins (7) at their longitudinal ends, and a drive system, having at least one gear mechanism (8) and at least two winding-up devices (8.1),
1.3. two body-guide rails (5), in which the guide pins (7) of the slats (6) can engage and which, for installation purposes, are fastened on the basic rails (2).

2. Venetian blind according to preceding Patent Claim 1, **characterized in that** a plug-in holder (1) has a plug-in part (9), a rail plate (10), a central part (11) and a cover plate (12), in order for the plug-in part (9) to be plugged into the basic rail (2), wherein the rail plate (10) stabilizes the position of the plug-in holder (1) on the basic rail (2), the central part (11) has an aperture (13), in which the gear mechanism (8) of the venetian-blind body can be arranged, and the cover plate (12) is connected to the cover panel (4).

3. Venetian blind according to either of preceding Patent Claims 1 and 2, **characterized in that**, at its upper end, the basic rail (2) is recessed on its side directed away from the fastening base (15), in order to allow the plug-in holder (1) with the preassembled system unit to be plugged on from the front.

4. Venetian blind according to either of preceding Patent Claims 1 and 2, **characterized in that**, at its upper end, the basic rail (2) is closed towards the front, in order to allow the plug-in holder (1) with the preassembled system unit to be plugged on from above.

5. Venetian blind according to preceding Patent Claim 2, **characterized in that** a profile element is provided for each plug-in holder (1) in order to adjust the height of the venetian-blind body.

6. Venetian blind according to preceding Patent Claim 5, **characterized in that** the profile element is designed in the form of a gripper with two gripping arms (14).

7. Venetian blind according to one of preceding Patent Claims 1 to 6, **characterized in that** at least one basic rail (2) is designed in order to accommodate a further, adjacent venetian blind.

8. Venetian blind according to one of preceding Patent Claims 1 to 7, **characterized in that** a roller screen for protecting against insects, referred to hereinbelow as a roller insect screen, is provided.

9. Venetian blind according to preceding Patent Claim 8, **characterized in that** the roller insect screen is positioned between the venetian blind and the fastening base (15).

10. Venetian blind according to either of preceding Patent Claims 8 and 9, **characterized in that** guide strips (24) are provided on the basic rails (2) in order to accommodate the roller insect screen.

11. Venetian blind according to one of preceding Patent Claims 8 to 10, **characterized in that** the roller insect screen has a dedicated drive unit comprising a spring shaft.

12. Venetian blind according to one of preceding Patent Claims 8 to 10, **characterized in that** the roller insect screen has a dedicated drive unit comprising an electric motor and a fabric-carrying shaft (25).

13. Venetian blind according to preceding Patent Claim 12, **characterized in that**, for mounting purposes, the fabric-carrying shaft (25) has, on each side, a bearing plate (26), which can be fastened on the plug-in holder (1).

14. Venetian blind according to preceding Patent Claim 12, **characterized in that**, for mounting purposes, the fabric-carrying shaft (25) has, on each side, a shaft-bearing mount (33), which is integrated directly in the plug-in holder (1).

15. Installation method for a venetian blind according to one of preceding Patent Claims 1 to 14 having the following method steps:
15.1. two basic rails (2) are fastened with force-fitting action, for each venetian blind provided, on a fastening base (15),
15.2. the preassembled system unit is plugged onto the basic rails (2) and secured against being lifted out,
15.3. the body-guide rails (5) are introduced from beneath onto the guide pins (7) located at the longitudinal ends of the slats (6), and
15.4. the body-guide rails (5) are fastened on the basic rails (2).

## Revendications

1. Store à lamelles pourvu d'un dispositif de montage, comprenant :
1.1 deux rails de base (2) qui sont fixés à une surface sous-jacente de fixation (15) par force et de manière orientée parallèlement pour le montage du store à lamelles,
1.2 une unité de système prémontée qui est réalisée de manière à pouvoir être enfichée sur les rails de base (2) pour le montage, l'unité de système étant constituée d'un cache (4), de deux supports d'enfichage (1) disposés latéralement, d'un tablier de store à lamelles constitué d'une pluralité de lamelles (6) qui comprennent des goupilles de guidage (7) à leurs extrémités longitudinales, et d'un système d'entraînement comprenant au moins un engrenage (8) et au moins deux dispositifs d'enroulement (8.1),
1.3 deux rails de guidage de tablier (5), dans lesquels les goupilles de guidage (7) des lamelles (6) peuvent venir en prise et lesquels sont fixés aux rails de base (2) pour le montage.

2. Store à lamelles selon la revendication 1 précédente, **caractérisé en ce qu'**un support d'enfichage (1) comprend une partie d'enfichage (9), une plaque de rails (10), une partie centrale (11) et une plaque de recouvrement (12), afin d'enficher la partie d'enfichage (9) dans le rail de base (2), la plaque de rails (10) stabilisant la position du support d'enfichage (1) sur le rail de base (2), la partie centrale (11) comprenant un évidement (13) dans lequel l'engrenage (8) du tablier de store à lamelles peut être disposé, et la plaque de recouvrement (12) étant reliée au cache (4).

3. Store à lamelles selon l'une quelconque des revendications précédentes 1 et 2, **caractérisé en ce que** le rail de base (2) est en retrait à son extrémité supérieure sur son côté opposé à la surface sous-jacente de fixation (15), afin de rendre possible un enfichage par l'avant du support d'enfichage (1) avec l'unité de système prémontée.

4. Store à lamelles selon l'une quelconque des revendications précédentes 1 et 2, **caractérisé en ce que** le rail de base (2) est fermé vers l'avant à son extrémité supérieure, afin de rendre possible un enfichage par le haut du support d'enfichage (1) avec l'unité le système prémontée.

5. Store à lamelles selon la revendication 2 précédente, **caractérisé en ce qu'**un élément profilé est prévu pour chaque support d'enfichage (1) pour ajuster en hauteur le tablier de store à lamelles.

6. Store à lamelle selon la revendication 5 précédente, **caractérisé en ce que** l'élément profilé est réalisé sous la forme d'une pince comprenant deux bras de pince (14).

7. Store à lamelles selon l'une quelconque des revendications précédentes 1 à 6, **caractérisé en ce qu'**au moins un rail de base (2) est réalisé pour recevoir un store à lamelles supplémentaire disposé de manière adjacente.

8. Store à lamelles selon l'une quelconque des revendications précédentes 1 à 7, **caractérisé en ce qu'**il est prévu un store enroulable pour la protection contre les insectes, dénommé store moustiquaire enroulable dans ce qui suit.

9. Store à lamelles selon la revendication 8 précédente, **caractérisé en ce que** le store moustiquaire enroulable est positionné entre le store à lamelles et la surface sous-jacente de fixation (15).

10. Store à lamelles selon l'une quelconque des revendications précédentes 8 et 9, **caractérisé en ce que** des languettes de guidage (24) sont prévues sur les rails de guidage (2) pour recevoir le store moustiquaire enroulable.

11. Store à lamelles selon l'une quelconque des revendications précédentes 8 à 10, **caractérisé en ce que** le store moustiquaire enroulable comprend une unité d'entraînement propre constituée d'un arbre à ressort.

12. Store à lamelles selon l'une quelconque des revendications précédentes 8 à 10, **caractérisé en ce que** le store moustiquaire enroulable comprend une unité d'entraînement propre constituée d'un moteur électrique et d'un arbre porte-toile (25).

13. Store à lamelles selon la revendication 12 précédente, **caractérisé en ce que** l'arbre porte-toile (25) comprend une tôle de palier (26) de chaque côté pour le support sur palier, laquelle tôle de palier peut être fixée au support d'enfichage (1).

14. Store à lamelle selon la revendication 12 précédente, **caractérisé en ce que** l'arbre porte-toile (25) comprend un logement de palier d'arbre (33) de chaque côté pour le support sur palier, lequel logement de palier d'arbre est intégré directement dans le support d'enfichage (1).

15. Procédé de montage pour un store à lamelles selon l'une quelconque des revendications précédentes 1 à 14, comprenant les étapes de procédé suivantes :
15.1 fixation par force de deux rails de base (2) pour chaque store à lamelles prévu à une surface sous-jacente de fixation (15),
15.2 enfichage de l'unité le système prémontée sur les rails de base (2) et fixation de manière à empêcher un soulèvement,
15.3 enfilage des rails de guidage de tablier (5) par le bas sur les goupilles de guidage (7) situées aux extrémités longitudinales des lamelles (6) et
15.4 fixation des rails de guidage de tablier (5) aux rails de base (2).
